# EUROPÄISCHE PATENTSCHRIFT

(11) **EP 3 934 997 B1**
(45) Veröffentlichungstag und Bekanntmachung des Hinweises auf die Patenterteilung: **21.02.2024**
(21) Anmeldenummer: 19817691.9
(22) Anmeldetag: 10.12.2019
(51) Int. Cl.: B65H 18/14, B65H 18/20, B65H 23/04, B65H 23/185, B65H 23/198

(54) **ROLLENSCHNEIDMASCHINEN-ANTRIEB**
DRIVING OF A ROLL SLITTING MACHINE
ENTRAÎNEMENT DE MACHINES DE DÉCOUPE DE BOBINES

(30) Priorität: 05.03.2019 DE 102019105485
(43) Veröffentlichungstag der Anmeldung: 12.01.2022
(73) Patentinhaber: Voith Patent GmbH, 89522 Heidenheim (DE)
(72) Erfinder: WETSCHENBACHER, Ewald, 73485 Zöbingen (DE); STENGLER, Alexander, 89522 Heidenheim (DE)
(74) Vertreter: Voith Patent GmbH - Patentabteilung
(86) Internationale Anmeldenummer: PCT/EP2019/084303
(87) Internationale Veröffentlichungsnummer: WO 2020/177910

(56) Entgegenhaltungen:
- EP-A2- 2 133 298
- JP-A- H09 172 795
- US-A- 3 810 589
- US-A- 6 089 496

## Beschreibung

Die Erfindung betrifft ein Verfahren zum Aufwickeln einer Materialbahn auf eine Wickelhülse zu einer Wickelrolle in Rollenschneidmaschinen nach dem Längsschneiden einer, von einer Mutterrolle abgewickelten Materialbahn, wobei die Mutterrolle und die Wickelrolle angetrieben werden.

Die Erfindung betrifft ebenso eine Vorrichtung zum Aufwickeln einer Materialbahn auf eine Wickelhülse zu einer Wickelrolle in Rollenschneidmaschinen nach dem Längsschneiden einer, von einer Mutterrolle abgewickelten Materialbahn, umfassend zwei achsparallel zueinander angeordnete Tragwalzen zur Abstützung der Wickelrolle unter Ausbildung zweier Wickelspalte, wobei im ersten Wickelspalt die Materialbahn zur Wickelrolle unter zumindest teilweiser Umschlingung der ersten Tragwalze geführt wird und die der ersten Tragwalze in Materialbahnlaufrichtung nachgeordnete zweite Tragwalze frei von einer Umschlingung durch die Materialbahn ist und der Mutterrolle sowie der ersten Tragwalze jeweils ein Antrieb mit Steuereinheit zugeordnet ist und zwischen der Mutterrolle und der ersten Tragwalze wenigstens ein die Bahnspannung erfassender Sensor angeordnet ist, zur Durchführung des Verfahrens.

Die Erfindung wird im Folgenden im Zusammenhang mit der Behandlung einer Papierbahn erläutert. Sie ist jedoch auch bei anderen Bahnen entsprechend anwendbar, die ähnlich zu handhaben sind. Dabei handelt es sich beispielsweise, jedoch nicht erschöpfend, um Bahnen aus Karton, Pappe, Kunststoff oder Metallfolien,

Papierbahnen werden in relativ großen Breiten von bis zu über 11 m in einer Papiermaschine produziert. Die Produktion erfolgt quasi endlos. Dabei definiert die Warenlaufrichtung der Papiermaschine für alle in der Papierfabrik befindlichen Maschinen und Einrichtungen die Längs- und in horizontaler Ebene senkrecht dazu die Querrichtung.

Am Ende der Papiermaschine wird die erzeugte Papierbahn in voller Breite auf einen Wickelkern aufgewickelt. Dieser Wickelkern wird zyklisch, in aller Regel bei laufender Produktion, ersetzt. Die auf diese Weise entstehende, bahnbreite Wickelrolle wird üblicherweise als Mutterrolle oder Volltambour bezeichnet.

Um für einen späteren Verwender, beispielsweise eine Druckerei, handhabbar zu sein, muss die auf einer Mutterrolle gewickelte Papierbahn in mehrere parallel verlaufende Teilbahnen geschnitten werden, deren Breiten für den jeweiligen späteren Verwender geeignet sind. Diese Breiten können fallweise stark variieren, so dass die Aufteilung der Papierbahn üblicherweise nach einem individuell definierbaren Schnittmuster vorgenommen wird.

Die Teilbahnen werden dann zu Wickelrollen aufgewickelt, die man Teilbahn- oder Fertigrollen nennt und die gemeinsam als sogenannter Rollenwurf ausgegeben werden. Das Schnittmuster ist von Rollenwurf zu Rollenwurf änderbar. Das Längsschneiden und Aufwickeln erfolgt zweckmäßigerweise in einer einzigen Maschine, die dann häufig als Rollenschneidvorrichtung bezeichnet wird.

Allen oben beschriebenen Aufwickeleinrichtungen, also denen zur Erzeugung von Mutterrollen wie auch denen zur Erzeugung von Teilbahn- oder Fertigrollen, ist gemeinsam, dass die zur Ausbildung einer Wickelrolle aufzuwickelnde Bahn einen Wickelspalt mit mindestens einer Wickelwalze bildet, an der sie sich abstützt oder an der sie an- oder aufliegt und die dementsprechend als Stütz- oder Tragwalze bezeichnet wird. Diese, unmittelbar mit den sich bildenden Wickelrollen in Kontakt stehenden Wickelwalzen, stellen somit auch die unmittelbar wirkenden Werkzeuge dar, mittels derer die Wickelgüte beeinflussbar ist.

Während der Hauptantrieb der Wickelrolle drehzahlgesteuert ist und die Geschwindigkeit der Rollenschneidmaschine bestimmt, erfolgt der Antrieb der Mutterrolle drehmomentgesteuert mit überlagerter Bahnzugregelung.

Insbesondere beim Beschleunigen und Abbremsen des Abwickelns kommt es dabei zu Schwankungen im Bahnzug, was das Wickelergebnis beeinträchtigt. Dabei hat die Schwungmasse der Mutterrolle eine wesentliche Bedeutung.

Die Mutterrolle ist bezüglich des spezifischen Gewichts aber relativ inhomogen, da diese im Kern meist härter gewickelt ist als außen. Daher ist die Berechnung der Schwungmasse und folglich die Steuerung des Antriebsmomentes beim Beschleunigen und Abbremsen sehr ungenau.

Beschrieben sind derartige Maschinen beispielsweise in der DE 30 30 798 A1 sowie der DE 10 2010 039 007 A1.

Im Dokument EP2133298 A2 (Voith Patent GmbH), 16.12.2009, sind ein Verfahren und eine Vorrichtung beschrieben, welche mit einer Messeinrichtung die Bahnspannung zwischen Mutterrolle und Wickelrolle erfassen und den Antrieb der Tragwalzen der Wickelrolle über eine Vor- und Feinregelung steuern und die Steuerung der Antriebe voneinander separieren.

Die Aufgabe der Erfindung ist es das Wickelergebnis bei Rollenschneidmaschinen zu verbessern.

Erfindungsgemäß wurde die Aufgabe dadurch gelöst, dass je nach Betriebszustand der Antrieb der Mutterrolle oder der Antrieb der Wickelrollen so erfolgt, dass die Bahnspannung in einem vorgegebenen Intervall liegt.

Auf diese Weise können die Schwankungen der Kräfteverhältnisse im Bereich zwischen der Abrollung und der Aufrollung reduziert werden. Die Verhältnisse im Aufwickelbereich sind somit stabil und reproduzierbar.

Da Änderungen des Bahnzuges beispielsweise bei Beschleunigungs- und Abbremsvorgängen besonders stark auftreten, sollte beim Beschleunigen und Abbremsen des Abwickelns der Antrieb der Wickelrollen das Regeln der Bahnspannung übernehmen. Der Antrieb der Mutterrolle bestimmt dabei die Anlagengeschwindigkeit.

Gleiches ist beim Kriechgang von Vorteil.

Wegen des wesentlich geringeren Gewichts der Wickelrollen ist auch der Einfluss der wirksamen Schwungmasse wesentlich niedriger als bei der Mutterrolle.

Bei Produktionsgeschwindigkeit des Abwickelns sollte, wie bisher üblich und bewährt, der Antrieb der Mutterrolle das Regeln der Bahnspannung übernehmen. Der Antrieb der Wickelrollen bestimmt bei diesem Betriebszustand die Anlagengeschwindigkeit.

Je nach Betriebszustand sollte die Mutterrolle zeitweise drehzahlgesteuert/-geregelt und zeitweise drehmomentgesteuert/-geregelt angetrieben werden.

Mit Vorteil sollte die Mutterrolle während des Kriechgangs, beim Beschleunigen oder beim Abbremsen des Abwickelns drehzahlgesteuertl-geregelt und bei Produktionsgeschwindigkeit des Abwickelns drehmomentgesteuert/-geregelt angetrieben werden.

Im Unterschied dazu sollte die Wickelrolle zumindest überwiegend drehzahlgesteuert/- geregelt angetrieben werden.

Hinsichtlich der Vorrichtung ist wesentlich, dass zwischen der Mutterrolle und der ersten Tragwalze wenigstens ein die Bahnspannung erfassender Sensor angeordnet ist, der von der Maschinensteuerung je nach Betriebszustand mit der Steuereinheit des Antriebs der Mutterrolle oder der Steuereinheit des Antriebs der ersten Tragwalze verbindbar ist.

Nachfolgend soll die Erfindung an einem Ausführungsbeispiel näher erläutert werden. In der beigefügten Zeichnung zeigt die Figur einen schematischen Aufbau einer Rollenschneidmaschine.

Die in der Figur dargestellte bevorzugte Ausführungsform einer erfindungsgemäßen Rollenwickelvorrichtung ist im Zusammenhang mit einer als Tragwalzenwickelvorrichtung ausgebildeten Rollenschneidvorrichtung realisiert.

Wesentliche Bestandteile dieser Rollenschneidvorrichtung sind eine Abwickeleinrichtung 15, in der die, in ihrer Breite im Wesentlichen der Arbeitsbreite einer der Rollenschneidvorrichtung vorgeordneten und hier nicht dargestellten Papiermaschine entsprechenden, Papierbahn 1 von einer Mutterrolle 4 abgezogen wird, eine Schneidpartie 17, in der die Papierbahn 1 zur Erzeugung von Teilbahnen in wählbare Breitenformate ihrer Laufrichtung nach längs geteilt wird und eine im Bereich ihrer Aufwicklung angesiedelte Wickelanordnung 16.

Der Mutterrolle 4 ist dabei ein eigener Antrieb 8 mit Steuereinheit zugeordnet.

Die Schneidpartie 17 umfasst dazu als wesentliche Bestandteile meist scheibenförmige Schneideinrichtungen, die hier in Form von aneinander wirksam werdenden Obermessern 18 und Untermessern 19 dargestellt sind.

Um Vibrationen der laufenden Materialbahn 1 im Bereich der Schneidpartie 17 zu verhindern, wird dieser Bereich im dargestellten Beispiel von Umlenkrollen 20 begrenzt.

Neben den beiden Tragwalzen 5,6 bilden die mindestens eine zu wickelnde Wickelrolle 3 und die Auflagewalze 21 wesentliche Elemente der Wickelanordnung 16. Obwohl in der Figur nur die Stirnseite einer einzigen Wickelrolle 3 sichtbar ist, wird hier davon ausgegangen, dass sich in der in die Bildebene erstreckenden Y-Richtung weitere Wickelrollen 3 hinter der dargestellten Wickelrolle 3, in dem aus den beiden Tragwalzen 5,6 gebildeten Wickelbett befinden.

Die sich im Verlauf des Wickelprozesses bildenden Wickelrollen 3 bestehen in ihrem Kern jeweils aus einer Wickelhülse 2, mit dem der Anfang eines endlichen Abschnittes einer Teilbahn der Materialbahn 1 verbunden und dann durch fortwährendes Umwickeln unter Ausbildung von so genannten Wickellagen umspannt wird.

Die zwei achsparallel zueinander angeordneten Tragwalzen 5,6 dienen zur Abstützung der Wickelrolle 3 unter Ausbildung zweier Wickelspalte 11,12, wobei im ersten Wickelspalt 11 die Materialbahn 1 zur Wickelrolle 3 unter teilweiser Umschlingung der ersten Tragwalze 5 geführt wird und die, der ersten Tragwalze 5 in Bahnlaufrichtung 7 nachgeordnete zweite Tragwalze 6 frei von einer Umschlingung durch die Materialbahn 1 ist.

Die in Drehrichtung der Wickelrolle 3 am Außenumfang dieser den zweiten Wickelspalt 12 bildende, zweite Tragwalze 6 ist immer über die Wickelrolle 3 mit der ersten Tragwalze 5 mechanisch gekoppelt.

Beiden Tragwalzen 5,6 ist jeweils ein Antrieb 9,10 mit Steuereinheit zugeordnet.

Dabei hat es sich bewährt, wenn die, in Bahnlaufrichtung 7 der Papierbahn 1, erste Tragwalze 5 drehzahlgeregelt und die zweite Tragwalze 6 drehmomentgeregelt ist, wobei die Drehmomentregelung der zweiten Tragwalze 6 unabhängig vom Einfluss des Istwertes der Drehzahl der ersten Tragwalze 5 erfolgt und die Lastaufteilung so erfolgt, dass die Wickelrolle 3 zumindest überwiegend drehzahlgeregelt angetrieben wird.

Zur Dämpfung von Schwingungen können die Tragwalzen 5,6 eine elastische Lagerung aufweisen. Ebenso kann mindestens eine der beiden Tragwalzen 5,6 eine, an der Materialbahn 1 wirksam werdende Beschichtung oder Ummantelung aufweisen.

Zur Gewährleistung eines kontinuierlichen Ab- und Aufwickelvorganges mit optimalem Wickelergebnis ist es erforderlich, dass der Bahnzug der Materialbahn 1 zwischen der Abwicklung und der Aufwicklung im Wesentlichen konstant ist, damit keine Beschädigungen an der Materialbahn 1 auftreten. Auf einen nicht gleichmäßigen Bahnzug zurückzuführende Wickelfehler können sich beispielsweise in Rissen oder Faltenbildung widerspiegeln und auch entsprechende Folgeschäden verursachen. Insbesondere bei Beschleunigungs- und Abbremsvorgängen kann es jedoch zu relativ stark auftretenden Änderungen des Bahnzugs kommen.

Ab- und Aufwickelungsprozess sind daher aneinander anzupassen.

Hierzu sind der Antrieb 8 der Mutterrolle 4 sowie die Antriebe 9,10 der Tragrollen 5,6 über ihre jeweilige Steuereinheit mit der Maschinensteuerung 14 verbunden.

Darüber hinaus wird der Bahnzug der Materialbahn 1 zwischen der Mutterrolle 4 und der ersten Tragwalze 5 von einem Sensor 13 erfasst und an die Maschineneinheit 14 übermittelt.

Unter einer Steuerung werden hier die Gesamtheit der zur Ausführung von Steuerungs- und Regelungsaufgaben erforderlichen Funktionskomponenten und deren Verknüpfungen verstanden. Dazu gehören Steuergeräte, Regler, Einrichtungen zur Erfassung von Istwerten, Störgrößen und Stelleinrichtungen sowie deren Verbindungen untereinander.

Über die Maschinensteuerung 14 soll gewährleistet werden, dass je nach Betriebszustand der Antrieb 8 der Mutterrolle 4 oder der Antrieb 9,10 der Wickelrollen 3 so erfolgt, dass die Bahnspannung in einem vorgegebenen Intervall liegt.

Hierzu wird der Sensor 13 von der Maschinensteuerung 14 je nach Betriebszustand für eine übergeordnete Bahnzugsregelung mit der Steuereinheit des Antriebs 8 der Mutterrolle 4 oder der Steuereinheit des Antriebs 9 der ersten Tragwalze 5 verbunden.

Im Normalbetrieb, d.h. bei Produktionsgeschwindigkeit des Abwickelns erfolgt der Antrieb 8 der Mutterrolle 4 drehmomentgeregelt mit übergeordneter Bahnzugsregelung, so dass die Bahnspannung in einem vorgegebenen Intervall liegt. Der Antrieb 9 der ersten Tragwalze 5 ist dabei nur drehzahlgeregelt.

Im Unterschied hierzu erfolgt beim Kriechgang sowie beim Beschleunigen oder Abbremsen des Abwickelns der Antrieb 9 der ersten Tragwalze 5 drehzahlgeregelt mit übergeordneter Bahnzugsregelung, so dass die Bahnspannung in einem vorgegebenen Intervall liegt. Der Antrieb 8 der Mutterrolle 4 ist dabei nur drehzahlgeregelt.

Dies bedeutet, dass die Mutterrolle 4 zeitweise drehzahlgeregelt und zeitweise drehmomentgeregelt angetrieben wird.

Während des kritischen Kriechens, Beschleunigens und Abbremsens wird die relevante Schwungmasse so im Wesentlichen von der gegenüber der Mutterrolle 4 wesentlich leichteren Wickelrolle 3 bestimmt, was die Schwankungen der Bahnspannung minimiert.

## Patentansprüche

1. Verfahren zum Aufwickeln einer Materialbahn (1) auf eine Wickelhülse (2) zu einer Wickelrolle (3) in Rollenschneidmaschinen nach dem Längsschneiden einer, von einer Mutterrolle (4) abgewickelten Materialbahn (1), wobei die Mutterrolle (4) und die Wickelrolle (3) angetrieben werden und ein Bahnzug zwischen Mutterrolle (4) und Wickelrolle (3) gemessen wird, **dadurch gekennzeichnet, dass**
je nach Betriebszustand der Antrieb (8) der Mutterrolle (4) oder der Antrieb (9,10) der Wickelrolle (3) so erfolgt dass die Bahnspannung in einem vorgegebenen Intervall liegt.

2. Verfahren nach Anspruch 1,
**dadurch gekennzeichnet,**
**dass** beim Beschleunigen oder Abbremsen des Abwickelns der Antrieb (9,10) der Wickelrolle (3) so erfolgt, dass die Bahnspannung in einem vorgegebenen Intervall liegt.

3. Verfahren nach Anspruch 1 oder 2,
**dadurch gekennzeichnet,**
**dass** beim Kriechgang der Antrieb (9,10) der Wickelrolle (3) so erfolgt, dass die Bahnspannung in einem vorgegebenen Intervall liegt.

4. Verfahren nach einem der vorherigen Ansprüche,
**dadurch gekennzeichnet,**
**dass** bei Produktionsgeschwindigkeit des Abwickelns der Antrieb (8) der Mutterrolle (4) so erfolgt, dass die Bahnspannung in einem vorgegebenen Intervall liegt.

5. Verfahren nach einem der vorherigen Ansprüche,
**dadurch gekennzeichnet,**
**dass** die Mutterrolle (4) zeitweise drehzahlgesteuert/-geregelt und zeitweise drehmomentgesteuert/-geregelt angetrieben wird.

6. Verfahren nach einem der vorherigen Ansprüche,
**dadurch gekennzeichnet,**
**dass** die Wickelrolle (3) zumindest überwiegend drehzahlgesteuert/-geregelt angetrieben wird.

7. Verfahren nach einem der vorherigen Ansprüche,
**dadurch gekennzeichnet,**
**dass** die Mutterrolle (4) während des Kriechgangs, beim Beschleunigen oder beim Abbremsen des Abwickelns drehzahlgesteuert/-geregelt angetrieben wird.

8. Verfahren nach einem der vorherigen Ansprüche,
**dadurch gekennzeichnet,**
**dass** die Mutterrolle (4) bei Produktionsgeschwindigkeit des Abwickelns drehmomentgesteuert/-geregelt angetrieben wird.

9. Vorrichtung zum Aufwickeln einer Materialbahn (1) auf eine Wickelhülse (2) zu einer Wickelrolle (3) in Rollenschneidmaschinen nach dem Längsschneiden einer, von einer Mutterrolle (4) abgewickelten Materialbahn (1), umfassend zwei achsparallel zueinander angeordnete Tragwalzen (5,6) zur Abstützung der Wickelrolle (3) unter Ausbildung zweier Wickelspalte (11,12), wobei im ersten Wickelspalt (11) die Materialbahn (1) zur Wickelrolle (3) unter zumindest teilweiser Umschlingung der ersten Tragwalze (5) geführt wird und die der ersten Tragwalze (5) in Bahnlaufrichtung (7) nachgeordnete zweite Tragwalze (6) frei von einer Umschlingung durch die Materialbahn (1) ist und der Mutterrolle (4) sowie der ersten Tragwalze (5) jeweils ein Antrieb (8,9) mit Steuereinheit zugeordnet ist und zwischen der Mutterrolle (4) und der ersten Tragwalze (5) wenigstens ein die Bahnspannung erfassender Sensor (13) angeordnet ist, zur Durchführung des Verfahrens nach einem der vorherigen Ansprüche,
**dadurch gekennzeichnet,**
**dass** der Sensor (13) von der Maschinensteuerung (14) je nach Betriebszustand mit der Steuereinheit des Antriebs (8) der Mutterrolle (4) oder der Steuereinheit des Antriebs (9) der ersten Tragwalze (5) verbindbar ist.

## Claims

1. A method for winding a material web (1) onto a winding core (2) into a winding roll (3) in roll slitting machines following the longitudinal slitting of a material web (1) unwound from a mother roll (4), wherein the mother roll (4) and the winding roll (3) are driven and a web tension between mother roll (4) and winding roll (3) is measured,
**characterized in that**
depending on operating state the drive (8) of the mother roll (4) or the drive (9, 10) of the winding roll (3) takes place so that the web tension lies within a predetermined interval.

2. The method according to Claim 1,
**characterized in that**
during the acceleration or deceleration, the drive (9, 10) of the winding roll (3) takes place so that the web tension lies within a predetermined interval.

3. The method according to Claim 1 or 2,
**characterized in that**
in creep mode the drive (9, 10) of the winding roll (3) takes place so that the web tension lies within a predetermined interval.

4. The method according to any one of the preceding claims,
**characterized in that**
at production speed of the unwinding, the drive (8) of the mother roll (4) takes place so that the web tension lies within a predetermined interval.

5. The method according to any one of the preceding claims,
**characterized in that**
the mother roll (4) is driven in a rotational speed-controlled/controlled manner at times and in a torque-controlled/controlled manner at times.

6. The method according to any one of the preceding claims
**characterized in that**
the winding roll (3) is at least predominantly driven in a rotational speed-controlled/controlled manner.

7. The method according to any one of the preceding claims,
**characterized in that**
the mother roll (4) in creep mode, during the acceleration or the deceleration of the unwinding, is driven in a rotational speed-controlled/controlled manner.

8. The method according to any one of the preceding claims,
**characterized in that**
the mother roll (4) at production speed of the unwinding is driven in a torque-controlled/controlled manner.

9. A device for winding a material web (1) onto a winding core (2) into a winding roll (3) in roll slitting machines following the longitudinal slitting of a material web (1) unwound from a mother roll (4), comprising two support rolls (5, 6) arranged axially parallel to one another for supporting the winding roll (3) while forming two winding gaps (11, 12), wherein in the first winding gap (11) the material web (1) is guided to the winding roll (3) at least partially wrapping around the first support roll (5) and the second support roll (3) arranged in web running direction (7) downstream of the first support role (5) is free of a wrapping by the material web (1), and the mother roll (4) and the first support roll (5) are each assigned a drive (8, 9) with control unit and between the mother roll (4) and the first support roll (5) at least one sensor (13) detecting the web tension is arranged, for carrying out the method according to any one of the preceding claims,
**characterized in that**
the sensor (13) can be connected by the machine control (14) depending on the operating state with the control unit of the drive (8) of the mother roll (4) or the control unit of the drive (9) of the first support roll (5) .

## Revendications

1. Procédé de bobinage d'une bande de matériau (1) sur un mandrin de bobinage (2) en un rouleau de bobinage (3) dans des machines à couper les rouleaux après la coupe longitudinale d'une bande de matériau (1) débobinée d'un rouleau mère (4), le rouleau mère (4) et le rouleau de bobinage (3) étant entraînés et une traction de bande entre le rouleau mère (4) et le rouleau de bobinage (3) étant mesurée, **caractérisé en ce que**
selon l'état de fonctionnement, l'entraînement (8) du rouleau mère (4) ou l'entraînement (9, 10) du rouleau de bobinage (3) est effectué de telle sorte que la tension de bande se situe dans un intervalle prédéfini.

2. Procédé selon la revendication 1,
**caractérisé en ce que**
lors de l'accélération ou du freinage du débobinage, l'entraînement (9, 10) du rouleau de bobinage (3) est effectué de telle sorte que la tension de bande se situe dans un intervalle prédéfini.

3. Procédé selon la revendication 1 ou 2,
**caractérisé en ce que**
lors de l'avance lente, l'entraînement (9, 10) du rouleau de bobinage (3) est effectué de telle sorte que la tension de bande se situe dans un intervalle prédéfini.

4. Procédé selon l'une quelconque des revendications précédentes,
**caractérisé en ce**
**qu'**à la vitesse de production du débobinage, l'entraînement (8) du rouleau mère (4) est effectué de telle sorte que la tension de bande se situe dans un intervalle prédéfini.

5. Procédé selon l'une quelconque des revendications précédentes,
**caractérisé en ce que**
le rouleau mère (4) est entraîné temporairement de manière commandée/régulée en vitesse de rotation et temporairement de manière commandée/régulée en couple.

6. Procédé selon l'une quelconque des revendications précédentes,
**caractérisé en ce que**
le rouleau de bobinage (3) est entraîné au moins principalement de manière commandée/régulée en vitesse de rotation.

7. Procédé selon l'une quelconque des revendications précédentes,
**caractérisé en ce que**
le rouleau mère (4) est entraîné de manière commandée/régulée en vitesse de rotation pendant l'avance lente, lors de l'accélération ou lors du freinage du débobinage.

8. Procédé selon l'une quelconque des revendications précédentes,
**caractérisé en ce que**
le rouleau mère (4) est entraîné de manière commandée/régulée en couple à la vitesse de production du débobinage.

9. Dispositif de bobinage d'une bande de matériau (1) sur un mandrin de bobinage (2) en un rouleau de bobinage (3) dans des machines à couper les rouleaux après la coupe longitudinale d'une bande de matériau (1) débobinée d'un rouleau mère (4), comprenant deux cylindres porteurs (5, 6) agencés en parallélisme axial l'un de l'autre pour soutenir le rouleau de bobinage (3) en formant deux interstices de bobinage (11, 12), la bande de matériau (1) étant guidée vers le rouleau de bobinage (3) dans le premier interstice de bobinage (11) en s'enroulant au moins partiellement autour du premier cylindre porteur (5) et le deuxième cylindre porteur (6) agencé en aval du premier cylindre porteur (5) dans la direction de déplacement de la bande (7) étant exempt d'un enroulement par la bande de matériau (1) et un entraînement (8, 9) avec unité de commande étant associé respectivement au rouleau mère (4) ainsi qu'au premier cylindre porteur (5), et au moins un capteur (13) détectant la tension de bande étant agencé entre le rouleau mère (4) et le premier cylindre porteur (5), pour la mise en œuvre du procédé selon l'une quelconque des revendications précédentes,
**caractérisé en ce que**
le capteur (13) peut être relié par la commande de machine (14), selon l'état de fonctionnement, à l'unité de commande de l'entraînement (8) du rouleau mère (4) ou à l'unité de commande de l'entraînement (9) du premier cylindre porteur (5).
